# FASCICULE DE BREVET EUROPEEN

(11) **EP 0 113 621 B1**
(45) Date de publication et mention de la délivrance du brevet: **04.02.1987**
(21) Numéro de dépôt: 83402419.2
(22) Date de dépôt: 14.12.1983
(51) Int. Cl.: F15B 9/09

(54) **Asservissement électro-mécanique d'une valve à tiroir**
Elektro-mechanische Steuerung eines Schieberventils
Electro-mechanical control of a spool valve

(30) Priorité: 15.12.1982 FR 8221014
(43) Date de publication de la demande: 18.07.1984
(73) Titulaire: COMPAGNIE PARISIENNE D'OUTILLAGE A AIR COMPRIME Société anonyme dite:, F-74130 Bonneville (FR)
(72) Inventeur: Bouveret, Claude, F-91000 Evry (FR)
(74) Mandataire: Weinmiller, Jürgen

## Description

La présente invention est relative à une servo-valve hydraulique asservie destinée à transmettre un ordre de positionnement de la partie mobile d'un récepteur hydraulique et à vérifier la bonne exécution de cet ordre, comprenant un tiroir de distribution hydraulique dont le déplacement en translation provoque la mise en relation du récepteur avec une source de pression hydraulique et un échappement, ledit tiroir de distribution hydraulique étant solidaire d'une tige libre en translation selon son axe et mise en rotation par un moteur électrique exécutant des rotations d'angle proportionnel à l'amplitude du mouvement que la partie mobile du récepteur doit effectuer, la tige étant munie d'une portion filetée s'engageant dans un écrou fixe en translation selon l'axe de la tige.

Une telle servo-valve est décrite dans la revue allemande VDI-Nachrichten vol. 30, n° 25, Juin 1976 pages 16-17, figure 4.

Dans la servo-valve connue le récepteur hydraulique est un vérin qui est solidaire mécaniquement de la servo-valve et l'écrou est solidaire d'une tige filetée qui est entraînée en rotation par le déplacement du piston du vérin.

Une telle servo-valve présente plusieurs inconvénients.

Il est difficile d'adapter une telle servo-valve sur une installation déjà existante qui possède déjà ses propres récepteurs hydrauliques.

De plus étant donné qu'elles sont solidaires des récepteurs hydrauliques qu'elles pilotent, elles sont encombrantes et posent des problèmes délicats de tolérance tant pour l'alignement des axes de la servo-valve et du récepteur que pour les jeux des diverses pièces mobiles.

Enfin lorsque le récepteur hydraulique rencontre une forte résistance il n'est pas possible de régler le rattrapage pour limiter les accoups (réglage de la stabilité).

La servo-valve selon l'invention permettant d'éviter ces inconvénients est caractérisée par le fait que ledit écrou est solidaire de l'arbre d'un second moteur électrique commandé par un détecteur élaborant un signal fonction du déplacement de la partie mobile du récepteur de façon à ce que ledit second moteur exécute une rotation dans le sens inverse de la rotation du premier moteur, et d'un angle proportionnel à l'amplitude du mouvement effectué effectivement par le récepteur en exécution de l'ordre commandé.

La servo-valve hydraulique selon l'invention est à rebouclage simple, fiable et peut être utilisée dans tout type d'installation.

Dans cette servo-valve hydraulique dont le bon fonctionnement être vérifié sans que la valve soit reliée à la source de fluide hydraulique sous pression.

L'invention sera bien comprise par la description donnée ci-après d'un mode préféré de réalisation de l'invention, en référence au dessin dans lequel:
- la figure 1 est une vue générale schématique d'une initallation hydraulique pilotée par une servo-valve selon l'invention
- la figure 2 est une vue en coupe partielle d'une servo-valve selon un mode préféré de réalisation de l'invention. Dans la figure 1, la référence 1 désigne une servo-valve selon l'invention, destinée diloter un vérin 2.

La servo-valve est reliée par deux sorties P et R à une source de haute pression et à un échappement. Elle possède deux sorties U₁ et U₂ reliées aux compartiments 3 et 4 situés de part et d'autre du piston 5 du vérin 2.

La servo-valve comprend un premier moteur 11 recevant un ordre de commande d'un circuit de commande 12, et un second moteur 51, dont l'amplitude de la rotation est commandée par un détecteur 52 de déplacement du piston en réponse à l'ordre transmis par la servo-valve.

La figure 2 montre la servo-valve dans un mode préféré d'exécution.

Elle comprend un corps central de révolution creux 20, terminé par deux flasques 21 et 22. A l'intérieur du corpé central est insérée une fourrure 24B à l'intérieur de laquelle se déplace en translation un tiroir de distribution 24A, de type connu. Le déplacement du tiroir 24A permet d'ouvrir ou de fermer des conduits reliant l'intérieur du corps central au sorties R, U₁, P et U₂.

Le tiroir 24A est solidaire en translation d'une tige 25 grâce à un ressort 26 s'appuyant sur le flasque 21 par l'intermédiaire d'une plaque d'appui 29 et sur un redan de la partie interne dudit tiroir 24A et qui maintient le tiroir 24A plaqué contre une butée 27 fixée sur la tige 25.

La tige 25 est susceptible de mouvements de rotation et de translation. Une butée à billes 28 est placée entre la butée 27 et le tiroir 24a. La tige tourne à l'intérieur du tiroir et du flasque 21 qu'elle traverse par un joint étanche 30.

La tige est entraînée en rotation par un moteur 11, de préférence un moteur pas à pas.

La tige 25 possède une extrémité filetée 31 qui s'engage dans un écrou 32. Le filetage peut avoir un pas différent selon la loi d'ouverture désirée du tiroir 24a par rapport à la fourrure 24B.

L'écrou 32 est solidaire de l'axe 34 du moteur 51, grâce à une goupille 35.

L'écrou 32 est fixe en translation mais mobile en rotation. Son maintien à l'intérieur du corps central est assuré par des roulements à bille 36.

Le fonctionnement de la servo-valve est le suivant: un ordre de déplacement du vérin d'une valeur de course donnée élaboré par le circuit de commande est transmis au moteur 11 qui effectue une rotation d'un angle déterminé, proportionnel à la course.

La tige 25 tourne et, se vissant dans l'écrou 32, se déplace en translation ce qui produit une translation identique du tiroir 24A.

L'admission du fluide hydraulique provoque le déplacement du vérin.

Ce déplacement est détecté par le circuit détecteur 52 qui élabore un signal de mise en marche du moteur 51 qui effectue une rotation dans le même sens que le moteur 11, et d'amplitude proportionnelle au déplacement constaté du piston 5 du vérin 2.

L'écrou 32 tourne, ce qui produit un déplacement de la tige 25 vers sa position initiale.

Le tiroir de distribution 24a suit ce déplacement et referme les orifices de distribution de fluide.

La servo-valve à donc bien rempli son rôle de transmission d'ordre et de vérification de sa bonne exécution.

Dans le cas où les moteurs 11 et 51 sont des moteurs pas à pas les rotations sont déterminées par le nombre de pas élaborés par le circuit de commande 12 pour le moteur 11 et par le circuit détecteur 52 pour le moteur 51.

On voit que l'asservissement peut être fait avec une extrême précision. Par exemple, si les moteurs 11 et 51 sont identiques, du type pas à pas et codés à 400 pas par tour, et si le détecteur est du type à vis de recopie au pas de 10 mm, associe a un circuit codeur envoyant des impulsions de mise en marche du moteur 51 à une cadence correspondant à 400 impulsions par tour de vis de recopie, la position du vérin pourra être définie à 10: 400 = 0,025 mm.

Si on double la définition du circuit codeur (800 pas par tour de vis de recopie), on atteindra une précision de 0,012 mm.

On peut choisir des moteurs pas à pas pilotés de manière différente (par exemple l'un à 400 pas par tour, l'autre à 800 pas par tour) et un codeur ayant une définition appropriée de manière à atteindre la précision désirée.

L'exemple qui vient d'être donné relatif à l'asservissement de la position d'une tige de vérin n'est pas le seul cas d'application de la servo-valve de l'invention.

On peut également asservir en position un moteur hydraulique.

Le détecteur 52 peut bien évidement être muni de moyens pour moduler la fréquence des impulsions délivrées au moteur de commande 51 ce qui a pour effet de régler la vitesse et l'accélération du vérin (ou du récepteur hydraulique) selon les lois désirées.

La position atteinte est toujours celle commandée mais on peut y arriver avec une loi de vitesse et une loi d'accélération que l'on peut choisir.

Les moteurs pas à pas peuvent, en variante de réalisation être remplacés par des moteurs à courant continu associés à un codeur.

Dans la figure 2, la référence 40 désigne une pièce liée à la tige et munie de rampes 40A et 40B coopérant avec un palpeur 41.

On peut ainsi, par la simple mise en marche de l'un des moteurs 11 et 51, vérifier le bon coulissement du tiroir de distribution 24A, sans qu'il soit nécessaire de connecter la servo-valve l'à la pression hydraulique.

## Revendications

1/ Servo-valve hydraulique (1) asservie destinée à transmettre un ordre de positionnement de la partie mobile (5) d'un récepteur hydraulique (2) et à vérifier la bonne exécution de cet ordre, comprenant un tiroir de distribution hydraulique (24A) dont le déplacement en translation provoque la mise en relation du récepteur (2) avec une source de pression hydraulique et un échappement, ledit tiroir de distribution hydraulique (24A) étant solidaire d'une tige (25) libre en translation selon son axe et mise en rotation par un moteur électrique (11) exécutant des rotations d'angle proportionnel à l'amplitude du mouvement que la partie mobile (5) du récepteur (2) doit effectuer, la tige (25) étant munie d'une portion filetée (31) s' engageant dans un écrou (32) fixe en translation selon l'axe de la tige (25), caractérisé en ce que ledit écrou (32) est solidaire de l'arbre d'un second moteur électrique (51) commandé par un détecteur (52) élaborant un signal fonction du déplacement de la partie mobile (5) du récepteur (2) de façon à ce que ledit second moteur (51) exécute une rotation dans le sens inverse de la rotation du premier moteur (11), et d'un angle proportionnel à l'amplitude du mouvement effectué effectivement par le récepteur (2) en exécution de l'ordre commandé.

2/ Servo-valve selon la revendication 1, caractérisé en ce que les moteurs (11, 51) sont choisis parmi les moteurs pas à pas, les moteurs- couples.

3/ Servo-valve selon l'une des revendications 1 et 2, caractérisé en ce quel a tige (25) est munie d'une pièce (40) portant des rampes et coopérant avec un palpeur (41), permettant de vérifier le fonctionnement de la servo-valve (1) même en l'absence de pression hydraulique.

## Patentansprüche

1. Geregeltes hydraulisches Servoventil (1), das einen Befehl zur Positionierung des beweglichen Teils (5) eines hydraulischen Empfängers (2) übertragen und die richtige Durchführung dieses Befehls überprüfen soll, mit einem hydraulischen Verteilungsschieber (24A), durch dessen Translationsbewegung der Empfänger (2) mit einer Quelle hydraulischen Drucks und einem Auslaß verbunden wird, wobei der hydraulische Verteilungsschieber (24A) fest mit einer Stange (25) verbunden ist, die entlang ihrer Achse frei verschiebbar ist und von einem elektrischen Motor (11) in Drehung versetzt wird, der Drehungen um einen Winkel durchführt, der proportional zur Amplitude der Strecke ist, die das bewegliche Teil (5) des Empfängers (2) durchlaufen soll, wobei die Stange (25) mit einem Gewindeteil (31) versehen ist, der in eine in Translationsrichtung entlang der Achse der Stange (25) feste Mutter (32) eingeführt ist, dadurch gekennzeichnet, daß die Mutter (32) fest mit der Welle eines zweiten elektrischen Motors (51) verbunden ist, der von einem Detektor (52) gesteuert wird, welcher ein Signal in Abhängigkeit von der Verschiebung des beweglichen Teils (5) des Empfängers (2) erarbeitet, so daß der zweite Motor (51) eine Drehung entgegen der Drehrichtung des ersten Motors (11) und um einen Winkel durchführt, der proportional zur Amplitude der tatsächlich vom Empfänger (2) aufgrund des erhaltenen Befehls durchgeführten Bewegung ist.

2. Servoventil nach Anspruch 1, dadurch gekennzeichnet, daß die Motoren (11, 51) unter den Schrittschaltmotoren und den Drehmoment-Motoren ausgewählt werden.

3. Servoventil nach einem der Ansprüche 1 und 2, dadurch gekennzeichnet, daß die Stange (25) mit einem Teil (40) ausgestattet ist, das Rampen trägt und das mit einem Taststift (41) zusammenwirkt, was es erlaubt, den Betrieb des Servoventils (1) sogar bei nicht vorhandenem hydraulischen Druck zu prüfen.

## Claims

1. A controlled hydraulic servo-valve destined to transmit an order for positioning the mobile part (5) of a hydraulic receiver (2) and to verify the correct execution of this order, comprising a hydraulic distribution slider (24A), the displacement in translation of which provokes the connection of the receiver (2) with a source of hydraulic pressure and an outlet, said hydraulic distribution slider (24A) being fixed to a rod (25) which is free in translation along its axis and rotated by an electric motor (11) executing rotations of an angle which is proportional to the amplitude of the movement the mobile part (5) of the receiver (2) must carry out, the rod (25) being supplied with a threaded portion (31) meshing with a screw (32) which is fixed in translation along the axis of the rod (25), characterized in that said screw (32) is fixed to the shaft of a second electric motor (51) which is controlled by a detector (52) which elaborates a signal as a function of the displacement of the mobile part (5) of the receiver (2) so that said second motor (51) executes a rotation in the opposite direction of the rotation of the first motor (11), and of an angle which is proportional to the amplitude of the movement actually carried out by the receiver (2) during the execution of the given order.

2. A servo-valve according to claim 1, characterized in that the motors (11, 51) are chosen among the stepping motors and the torque motors.

3. A servo-valve according to one of claims 1 and 2, characterized in that the rod (25) is supplied with a piece (40) carrying ramps and cooperating with a probe (41), permitting to verify the functioning of the servo-valve (1) even when there is no hydraulic pressure.
